# EUROPÄISCHE PATENTSCHRIFT

(11) **EP 1 017 916 B1**
(45) Veröffentlichungstag und Bekanntmachung des Hinweises auf die Patenterteilung: **14.04.2004**
(21) Anmeldenummer: 98958152.5
(22) Anmeldetag: 22.09.1998
(51) Int. Cl.: E05B 49/00, G07C 9/00

(54) **VERFAHREN ZUM ZUORDNEN EINER FERNBEDIENUNG ZU EINER BASISSTATION**
METHOD FOR ALLOCATING A REMOTE CONTROL TO A BASE STATION
PROCEDE D'AFFECTATION D'UNE TELECOMMANDE A UNE STATION DE BASE

(30) Priorität: 26.09.1997 DE 19742495; 10.09.1998 DE 19841514
(43) Veröffentlichungstag der Anmeldung: 12.07.2000
(73) Patentinhaber: ROBERT BOSCH GMBH, 70442 Stuttgart (DE)
(72) Erfinder: SCHMITZ, Stefan, D-70197 Stuttgart (DE)
(86) Internationale Anmeldenummer: PCT/DE1998/002808
(87) Internationale Veröffentlichungsnummer: WO 1999/016989

(56) Entgegenhaltungen:
- EP-A- 0 029 560
- EP-A- 0 285 419
- WO-A-97/34222
- US-A- 5 266 925

## Beschreibung

### Stand der Technik

Die Erfindung geht aus von einem Verfahren nach der Gattung des Hauptanspruchs, wie es in der Deutschen Patentanmeldung AZ: 196 45 769.6 beschrieben ist. Danach erfolgt die Zuordnung einer Fernbedienung zu einer in einem Kraftfahrzeug angeordneten Basisstation, indem letztere ein Suchsignal absetzt, worauf im Reichweitenbereich des Suchsignales befindliche Fernbedienungen durch Rücksenden eines Kontaktsignales zu für die Fernbedienungen charakteristischen Zeitpunkten antworten. Durch Auswertung der Eingangszeitpunkte der Kontaktsignalrückmeldungen ermittelt die Basisstation die anwesenden Fernbedienungen. Eine davon wählt sie aus, und führt mit ihr eine "Challenge-Response" -Verifikation durch. Weil eine eindeutige Fernbedienungserkennung bereits durch Austausch von nur einem Signal möglich ist, und das Signal, da es nicht sicherheitsrelevant ist, einfach aufgebaut sein kann, erfolgt die gesamte Erkennung sehr schnell. Bestimmend für die Zuordnungsgeschwindigkeit ist daher vor allem die nachfolgende Challenge-Response-Verifikation. Sie basiert auf der Durchführung von sicherheitsrelevanten Rechenoperationen, die umfangreich sind und entsprechend Zeit benötigen. Zur schnellen Berechnung des Challenge- bzw. des Responsesignales werden speziell für diesen Zweck entwickelte anwenderspezifische integrierte Schaltkreise (ASIC) eingesetzt, welche die Challenge- bzw. Responseberechnung in weniger als drei Millisekunden durchführen. Damit kann das Auslösen der Zuordnungsprüfung durch Betätigen des Türgriffes eines Fahrzeuges erfolgen, so daß das Öffnen der Tür nur möglich ist, wenn die Fernbedienung als zum Fahrzeug gehörig verifiziert wurde. Der Benutzer bemerkt den Zuordnungsvorgang nicht. Die vorgenannten ASICs erfüllen ihre Funktion gut, sind allerdinngs in der Herstellung vergleichsweise teuer.

Aus der EP-A-0 285 419 ist bereits eine Zugangskontrolleinrichtung bekannt. Sie umfasst eine Abfrageeinheit, die ein Abfragesignal abgibt. Die das Abfragesignal empfangenden Transponder unterscheiden sich untereinander in dem jeweils hinterlegten Identitätscode. Auf ein Abfragesignal der Abfrageeinheit wird ein Gruppenantwortsignal von jedem Transponder zurückgesandt, wenn bestimmte Voraussetzungen vorliegen.

Es ist Aufgabe der Erfindung, ein Verfahren zum Zuordnen einer Fernbedienung zu einer Basisstation anzugeben, welches eine schnelle Durchführung einer Zuordnungsprüfung, insbesondere eine schnelle Durchführung einer Verifikationskommunikation gestattet.

Die Aufgabe wird gelöst durch ein Verfahren mit den Merkmalen des Hauptanspruchs. Das erfindungsgemäße Verfahren ist leicht als Programm in dem in Basisstation bzw. Fernbedienung ohnehin vorhandenen Mikroprozessor realisierbar, und macht die Bereitstellung eines ASIC überflüssig. Es gewährleistet dabei dieselbe Sicherheit wie bei Verwendung eines ASICs. Vorteilhaft läßt sich ein Sicherheitsgewinn realisieren, indem die Geschwindigkeit der Challenge-Response-Berechnung gezielt gesteuert wird, wenn der Challenge-Response-Dialog mehrfach unmittelbar hintereinander durchgeführt wird.

Ein Ausführungsbeispiel der Erfindung wird nachfolgend unter Bezugnahme auf die Zeichnung näher erläutert.

### Zeichnung

Es zeigen Figur 1 ein Blockdiagramm einer Zugangsvorrichtung, Figur 2 ein Flußdiagramm zur Veranschaulichung ihres Betriebes.

### Beschreibung

Figur 1 zeigt eine Basisstation 10, die Teil eines Gerätes oder Gegenstandes sein kann oder einem solchen fest zugeordnet ist. Beispielsweise kann die Basisstation Teil der Zugangskontrolleinrichtung eines Gebäudes oder eines Kraftfahrzeuges sein. Weiterer Bestandteil der in Figur 1 gezeigten Zugangsvorrichtung ist eine im folgenden Fernbedienung genannte Betätigungseinrichtung 20, welche der Basisstation funktionell über eine Signalübertragungsstrecke 30 berührungslos zugeordnet ist. Die Fernbedienung kann insbesondere ein Transponder sein. Über nicht dargestellte Wirkverbindungen wirkt die Basisstation 10 auf die technische Einrichtung ein, deren Teil oder der sie zugeordnet ist. Bei Verwendung in einem Kraftfahrzeug kontrolliert sie beispielsweise den Zugang in das Fahrzeug oder dessen Inbetriebnahme.

Bestandteil der Basisstation 10 ist ein Mikroprozessor 13, welcher den Betrieb der Basisstation 10 kontrolliert, dazu insbesondere die Ausgabe von Signalen veranlaßt und eingehende Signale auswertet. Mit dem Mikroprozessor verbunden ist eine Sende-/Empfangseinrichtung 11 zur Abgabe bzw. Entgegennahme von über die Signalübertragungsstrecke 30 berührungslos übertragenen Signalen. Dem Mikroprozessor 13 ist weiterhin ein Speicher 14 zugeordnet. Darin befinden sich Zuordungsinformationen, aufgrund derer die Basisstation 10 zuorgeordnete Fernbedienungen 20 erkennt. Die Zuordungsinformationen sind: eine Seriennummer 15, ein Herstellercode 17, ein kryptischer Schlüsselcode 31, ein Verzeichnis 16 mit Informationen über die der Basisstation 10 zugeordneten Fernbedienungen 20, sowie eine Zufallszahl 18. Die Seriennummer 15 ist charakteristisch für einander zugeordnete Basisstationen 10 und Fernbedienungen 20. Sie wird vom Hersteller der technischen Einrichtung festgelegt, der die Basisstation 10 bzw. die Fernbedienungen 20 zugeordnet sind. Bei Verwendung in Kraftfahrzeugen etwa kann die Festlegung durch den Fahrzeughersteller erfolgen. Der Herstellercode 17 bezeichnet das zugehörige Gerät, d.h. die Basisstation 10 eindeutig. Er wird vom Hersteller der Basisstation vergeben und ist unveränderbar. Das Verzeichnis 16 beinhaltet für jede zugeordnete Fernbedienung 20 einen Datensatz 16a, 16b, 16c, welcher jeweils die Gruppennummer 25 einer Fernbedienung 20, ihren Herstellercode 27, eine Zufallszahl sowie eine Soll-Response enthält. Die Gruppennummern 25 unterscheiden dabei die einer Basisstation 10 zugeordneten Fernbedienungen mit gleichen Seriennummern, der jeweils zugehörige Herstellercode 27 dient in Verbindung mit dem kryptischen Schlüsselcode 31 und der Zufallszahl 18, die vom Mikroprozessor 13 erzeugt wird, zur Bildung der Soll-Response. Der kryptische Schlüsselcode 31 wird vorzugsweise ebenfalls vom Hersteller der zugehörigen technischen Einrichtung, etwa einem Fahrzeughersteller festgelegt. Jeweils ein ganzer Datensatz 16a, 16b, 16c erlaubt die Verifizierung einer zugehörigen Fernbedienung 20.

Die Fernbedienung verfügt über eine zur basisstationsseitigen Sende-/Empfangseinrichtung 11 korrespondierende Sende/Emfangseinrichtung 21, zum Empfang von der Basisstation 10 abgegebenen Signalen bzw. zur Abgabe von Signalen an die Basisstation 10. Analog zur Basisstation ist der Sende/Empfangseinrichtung 21 ein Mikroprozessor 23 nachgeschaltet welcher den Betrieb der Fernbedienung 20 steuert, wobei er besonders die Auswertung der über die Sende/Empfangseinrichtung 22 eingehenden Signale vornimmt, abhängig von den Ergebnissen Folgemaßnahmen einleitet und die Ausgabe von Ausgangssignalen überwacht. Dem Mikroprozessor 23 zugeordnet ist eine Speichereinheit 24, worin Zuordnunginformationen zur Zuordnung der Fernbedienung 20 zu einer Basisstation 10 abgelegt sind. Gespeichert sind dazu - analog zu Basisstation 10 - eine Seriennummer 15, eine Gruppennummer 25, ein Herstellercode 27 sowie ein kryptischer Schlüsselcode 31. Die Bedeutung der Speicherinhalte entspricht jeweils der Bedeutung der gleichartigen Speicherinhalte im Speicher 14 der Basisstation 10. Der Herstellercode ist durch den Hersteller der Fernbedienung 20 vergeben und bezeichnet sie eindeutig. Die Seriennummer 15 ist ein für die aus Basisstation 10 und zugehörigen Fernbedienungen 20 bestehende Gesamtvorrichtung charakteristischer Code und identisch mit dem Speicher 14 der Basisstation 10 enthaltenen Seriennummer. Die Gruppennumer 25 unterscheidet die selbe Seriennummer 15 aufweisende Fernbedienungen 20 voneinander. Sie wird bei der Nutzung der Gesamtvorrichtung durch den Anwender festgelegt. Der kryptische Schlüsselcode 31 wird durch den Hersteller der der Basisstation 10 zugehörigen technischen Einrichtung festgelegt und ist identisch mit dem in der Basisstation vorhandenen. In verbindung mit dem Herstellercode 27 und dem von der Basisstation 10 über die Signalübertragungsstrecke 30 zugeführten Challengesignal dinet er zur Verifikation der Zugehörigkeit zu einer Basisstation 10.

Zwischen Basisstation 10 und Fernbedienungen 20 besteht eine Signalübertragungsstrecke zur Übertragung berührungslos übertragbarer Signale zwischen der fernbedienungsseitigen Sende-/Empfangseinrichtung 21 und der basisstationsseitigen Sende-/Empfangseinrichtung 11. Von der basisstationsseitigen Sende-/Empfangseinrichtung 11 ausgehende Signale erreichen dabei alle innerhalb ihrer Reichweite befindlichen Fernbedienungen 20. Als Signale werden zweckmäßig Infrarot-/oder Hochfrequenzsignale verwendet.

Einer Basisstation 10 können mehrere Fernbedienungen 20 zugeordnet sein. Alle Fernbedienungen 20 und die Basisstation 10 verfügen in ihren Speichern 14, 24 über eine identische Seriennummer 15 und verwenden bei der Verifizierung einen kryptischen Schlüsselcode 31. Die einzelnen Fernbedienungen 20 unterscheiden sich durch ihre Gruppennummern 25 und ihre Herstellercodes 27.

Anhand Figur 2 wird nachfolgend der Betrieb der in Figur 1 wiedergegebenen Vorrichtung erläutert. Den Ablaufschritten ist dabei jeweils ein Buchstabe B bzw. F vorangstellt, der angibt, ob der zugehörige Ablaufschritt in der Basisstation 10: B oder in einer Fernbedienung 20: F stattfindet.

Der Zuordnungsvorgang wird durch die Betätigung eines nicht dargestellten mechanischen, elektrischen oder elektrooptischen Auslösemechanismus durch einen Benutzer ausgelöst, Schritt 100. Bei Anwendung in einem Kraftfahrzeug kann der Auslösemechanismus insbesondere im Betätigen des Türgriffes bestehen.

Aufgrund eines beim Auslösen abgegebenen Signales setzt der Mikroprozessor 13 der Basisstation 10 zunächst einen internen Zähler A auf den Wert 0, Schritt 102. Sodann lädt er aus dem Speicher 14 die Zufallszahl 18, welche anschließend das im folgenden "Challenge" -Signal genannte Aktivierungssignal bildet, und die im folgenden "Soll-Response" -Signale ge-' nannten, erwarteten Antwortsignale 16a, 16b, 16c für alle der Basisstation 10 zugeordnenten Fernbedienungen 20, Schritt 104. Darauf erhöht er den Zähler A um 1, Schritt 106. Nachfolgend leitet der Mikroprozessor 13 die Abgabe eines Suchsignales durch die Sende-/Empfangseinrichtung 11 ein, Schritt 108. Das Suchsignal beinhaltet neben einer Start- und Synchronisationsinformation insbesondere die im Speicher 14 abgelegte Seriennummer 15. Es ist zweckmäßig unverschlüsselt und wird von allen innerhalb der Reichweite der Signalübertragungsstrecke 30 befindlichen Fernbedienungen 20 über deren Sende-/Empfangseinrichtungen 21 empfangen.

Ihre Mikroprozessoren 23 überprüfen bei Eingang eines Suchsignales, ob die mit dem Suchsignal übertragene Seriennummer 15 mit der im Speicher 24 der Fernbedienung 20 abgelegten, als Referenzsignal dienenden Seriennummer übereinstimmt. Bei Nichtübereinstimmung nimmt die Fernbedienung 20 an der weiteren Zugehörigkeitsprüfung nicht mehr teil. Bei Übereinstimmung der miteinander verglichenen Signale veranlaßt der Mikroprozessor 23 eine Antwort in Form eines Kontaktsignales, Schritt 112. Als Kontaktsignal dient ein kurzes, einfach aufgebautes Signal, beispielsweise die Gruppennummer 25 der jeweiligen Fernbedienung 20 in bitcodierter Form. Zweckmäßig ist das Kontaktsignal wie das Suchsignal unverschlüsselt. Die Aussendung des Kontaktsignales veranlaßt der Mikroprozessor 24 nach Ablauf einer für die Fernbedienung 20 charakteristischen, durch die Gruppennummer 25 bestimmten Zeitspanne ab dem Eingang des Suchsignales. Sie erfolgt dann in einem Zeitfenster mit vorbestimmter Länge. Die Aussendung ist so bemessen, daß ein sicheres Zuordnen des Kontaktsignales zu dem Zeitfenster sowohl für die Fernbedienung 20 wie für die Basisstation 10 möglich ist.

Durch Prüfen, in welchen Zeitfenstern Kontaktsignale eingegangen sind, stellt nun der Mikroprozessor 13 der Basisstation 10 fest, welche Fernbedienungen 20 mit welchen Gruppennummern anwesend sind, Schritt 114. Wird keine anwesende Fernbedienung 20 ermittelt, prüft der Mikroprozessor 13 den Wert des Zählers A, Schritt 116. Ist er kleiner als ein vorgegebener Bezugswert, beispielsweise 5, veranlaßt er unmittelbar erneut die Aussendung eines Suchsignales und wiederholt das Verfahren ab Schritt 106 fort folgend. Wird der Bezugswert überschritten, bricht der Mikroprozessor 13 die Zugehörigkeitsprüfung ab, Schritt 117. Ergab die Prüfung im Schritt 114, daß wenigstens eine Fernbedienung 20 anwesend ist, wählt der Mikroprozessor 13 unter den anwesenden Fernbedienungen 20 eine aus, mit welcher er nachfolgend eine Zugehörigkeitsprüfung durchführt, Schritt 118. Nach Auswahl einer Fernbedienung zählt er einen zweiten internen Zähler B um eine Stufe nach oben, Schritt 120. Darauf veranlaßt der Mikroprozessor 13 die Aussendung eines nachfolgend Challenge-Signales über die Sende-/Empfangseinrichtung 11. Als Challenge-Signal dient die im Speicher 14 abgelegte Zufallszahl 18.

Die ausgewählte Fernbedienung 20 empfängt über ihre Sende/Empfangseinrichtung 21 das Challenge-Signal und bildet daraus durch Verknüpfung mit dem Herstellercode 27 und dem kryptischen Schlüsselcode 31 ein "Response" -Signal, welches sie als Antwortsignal an die Basisstation 10 zurückschickt, Schritt 124.

Deren Mikroprozessor 13 vergleicht nach Erhalt das von der Fernbedienung 20 rückgesandte Response-Signal mit den zuvor im Schritt 104 geladenen Soll-Response-Signal 16a, 16, 16c der ausgewählten Fernbedienung 20, Schritt 126. Stimmen Soll-Response-Signal und Response-Signal überein, setzt der Mikroprozessor 13 den internen Zähler B auf den Wert 0 zurück, Schritt 132 und veranlaßt die Ausgabe eines Freigabesignales, welches beispielsweise den Zugang zu einem Kraftfahrzeug und/oder dessen Betrieb ermöglicht, Schritt 134. Anschließend bestimmt der Mikroprozessor 13 eine Zufallszahl 18 und ermittelt damit für jede im Verzeichnis 16 eingetragene Gruppennummer 25 ein neues Soll-Response-Signal, Schritt 136. Mit der Zufallszahl 18 und den neu gebildeten Soll-Response-Signalen belegt er die Speicherplätze 16a, 16b, 16c und 18 sodann neu. Die neuen Speicherinhalte dienen als Grundlage für die Zuordnungsprüfung im Anschluß an den nächsten erneuten Auslösevorgang. Mit dem Neubeschreiben der Speicherinhalte 16 und 18 ist der Zugehörigkeitsprüfvorgang beendet, Schritt 138.

Ergibt die Prüfung im Schritt 126, daß das von der Fernbedienung 20 zurückgesandte Response-Signal nicht mit dem vom Prozessor geladenen Soll-Response-Signal 16a, 16b, 16c übereinstimmt, setzt der Mikroprozessor 13 den internen Zähler B um eine Stufe hoch, Schritt 128. Sodann prüft er, ob der Inhalt des Zählers B einen vorgegebenen Grenzwert, zum Beispiel den Wert 3 überschreitet, Schritt 130. Ist das der Fall, ermittelt der Mikroprozessor 13 gemäß Schritt 136 eine neue Zufallszahl 18 und neue Soll-Response-Signale 16a, 16b, 16c mit denen er die entsprechenden Speicherinhalte im Speicher 14 überschreibt. Danach bricht er den Zuordnungsprüfvorgang ab, Schritt 138.

Ergibt die Prüfung im Schritt 130, daß der dem Zähler B zugeordnete Grenzwert noch nicht überschritten ist, führt der Mikroprozessor 13 ebenfalls eine Neubestimmung der Zufallszahl 18 und der Soll-Response-Signale 16a, 16b, 16c gemäß Schritt 136 durch. Anschließend fährt er jedoch mit der Wiederholung des Schrittes 104 fort und lädt die neubestimmten Speicherinhalte 18 und 16a, 16b, 16c unmittelbar neu, um nachfolgend Schritt 106 auszuführen..

Es kann vorgesehen sein, die Bestimmung einer neuen Zufallszahl und neuer Soll-Responsesignale gemäß Schritt 136 gezielt langsam auszuführen. Da die Neubestimmung bei authorisierter Benutzung erst im Anschluß an die Bestätigung der Zugehörigkeit und der Ausgabe eines Freigabesignales erfolgt, wirkt sich eine langsame Durchführung des Schrittes 136 für den authorisierten Benutzer nicht aus. Hingegen wird einem Nichtberechtigten das Vortäuschen einer Zugehörigkeit einer Fernbedienung zu einer Basisstation erschwert, selbst wenn es ihm gelingen sollte, die Basisstation durch Nachbilden eines Kontaktsignales zur Abgabe eines Challengesignales an die Fernbedienung zu veranlassen. Durch gezielte Dehnung der Zeit zur Duchführung des Schrittes 136 wird es zudem erschwert, ein richtiges Response-Signal durch permutatives Wiederholen möglicher Response-Signale zu ermitteln.

## Patentansprüche

1. Verfahren zum Zuordnen einer Fernbedienung zu einer Basisstation, wobei die Basisstation (10) ein Suchsignal aussendet (108), die Fernbedienung (20) bei Übereinstimmung des Suchsignales mit einem abgespeicherten Referenzsignal ein Kontaktsignal zurücksendet (112), und die Basisstation (10) daraufhin ein bei jeder Zuordnung veränderliches Aktivierungssignal zur Verifikation der Zugehörigkeit zu der Fernbedienung abgibt (122), **dadurch gekennzeichnet, daß** das veränderliche Aktivierungssignal bereits vor Aussendung des Suchsignales von der Basisstation festgelegt (136) und für die Zuordnung nur abgerufen wird (104).

2. Verfahren nach Anspruch 1, **dadurch gekennzeichnet, daß** von der Basisstation (10) bereits vor Absetzen des Suchsignales auch das Antwortsignal festgelegt wird (136), mit dem die zugehörige Fernbedienung (20) nach Erhalt des veränderlichen Aktierungssignales antworten soll.

3. Verfahren nach Anspruch 1, **dadurch gekennzeichnet, daß** die Festlegung des veränderlichen Aktivierungsignales jeweils nach Abschluß einer erfolgreichen Zuordnung (126, 134) einer Fernbedienung (20) zu einer Basisstation (10) erfolgt.

4. Verfahren nach Anspruch 1, **dadurch gekennzeichnet, daß** ein neues veränderliches Aktivierungssignal festgelegt wird (136), wenn ein von einer Fernbedienung (20) auf ein Aktivierungssignal hin zurückgesandtes Antwortsignal nicht mit dem in der Basisstation (10) vorbestimmten Sollantwortsignal übereinstimmt.

5. Verfahren nach Anspruch 1, **dadurch gekennzeichnet, daß** das Suchsignal mehrfach unmittelbar hintereinander ausgesandt wird, wenn auf das vorhergehende Suchsignal ein Kontaktsignal nicht eingeht.

6. Verfahren nach Anspruch 4, **dadurch gekennzeichnet, daß** die Durchführungszeit bei der Neufestlegung des veränderlichen Aktierungssignales gegenüber der kürzestmöglichen Durchführungszeit verlängert wird.

7. Basisstation mit
- einer Sende-/Empfangseinrichtung (11), welche zur Abgabe von Such- und Aktivierungssignalen sowie zum Empfang von Kontakt- sowie Antwortsignalen von Fernbedienungen (20) ausgebildet ist,
- Mitteln (13) zur Veranlassung/Auswertung der über die Sende-/Empfangseinrichtung (11) abzusetzenden/empfangenen Signale,
- einer nichtflüchtigen Speichereinheit (14) zur Ablage von feststehenden und veränderlichen Zuordnungsinformationen (15, 17, 31, 16, 18), welche der Basisstation (10) wenigstens eine Fernbedienung (20) zuordnen und die Prüfung der Zugehörigkeit erlauben, **dadurch gekennzeichnet, daß** die Mittel (13) das veränderliche Aktivierungssignal bereits vor Aussendung des Suchsignals von der Basisstation (10) festlegen und für die Zuordnung nur abrufen.

8. Basisstation nach Anspruch 7, **dadurch gekennzeichnet, daß** die nichtflüchtige Speichereinheit (14) als genau einmal programmierbares Speichermedium ausgeführt ist.

9. System umfassend eine Fernbedienung, die
- eine Sende-/Empfangseinrichtung (21), welche zum Empfang von Such- und Aktivierungssignalen, sowie zur Abgabe von Kontakt- und Antwortsignalen ausgebildet ist,
- Mittel (23) zur Auswertung/Veranlassung empfangener/abzusetzender Signale,
- sowie eine nichtflüchtige Speichereinheit (24) zur Ablage von Zuordnungsinformationen (15, 25, 27, 31), welche die Fernbedienung (20) einer Basisstation (10) zuordnen, umfasst, sowie weiterhin umfassend eine Basisstation mit
- einer Sende-/Empfangseinrichtung (11), welche zur Abgabe von Such- und Aktivierungssignalen sowie zum Empfang von Kontakt- sowie Antwortsignalen von Fernbedienungen (20) ausgebildet ist,
- Mitteln (13) zur Veranlassung/Auswertung der über die Sende-/Empfangseinrichtung (11) abzusetzenden/empfangenen Signale,
- einer nichtflüchtigen Speichereinheit (14) zur Ablage von feststehenden und veränderlichen Zuordnungsinformationen (15, 17, 31, 16, 18), welche der Basisstation (10) wenigstens eine Fernbedienung (20) zuordnen und die Prüfung der Zugehörigkeit erlauben, **dadurch gekennzeichnet, daß** die Mittel (13) das veränderliche Aktivierungssignal bereits vor Aussendung des Suchsignals von der Basisstation (10) festlegen und für die Zuordnung nur abrufen.

10. System nach Anspruch 9, **dadurch gekennzeichnet, dass** die nichtflüchtige Speichereinheit (14) der Basisstation (10) als genau einmal programmierbares Speichermedium ausgeführt ist.

## Claims

1. Method for association of a remote control with a base station, with the base station (10) transmitting (108) a search signal, the remote control (20) transmitting back (112) a contact signal if the search signal matches a stored reference signal, the base station (10) then emitting (122) an activation signal, which is different for each association, for verification of the association with the remote control, **characterized in that** the variable activation signal is defined (136) by the base station even before transmission of the search signal, and is called up (104) only for the association process.

2. Method according to Claim 1, **characterized in that**, even before transmission of the search signal, the base station (10) also defines (136) the response signal with which the associated remote control (20) should respond after receiving the variable activation signal.

3. Method according to Claim 1, **characterized in that** the variable activation signal is in each case defined after completion of a successful association process (126, 134) between a remote control (20) and a base station (10).

4. Method according to Claim 1, **characterized in that** a new variable activation signal is defined (136) when a response signal which is transmitted back from a remote control (20) in response to an activation signal does not match the nominal response signal predetermined in the base station (10).

5. Method according to Claim 1, **characterized in that** the search signal is transmitted two or more times, immediately successively, when there is no contact signal in response to the previous search signal.

6. Method according to Claim 4, **characterized in that** the implementation time for redefinition of the variable activation signal is longer than the shortest possible implementation time.

7. Base station having
- a transmitting/receiving device (11) which is designed to emit search and activation signals and to receive contact and response signals from remote controls (20),
- means (13) for initiation/evaluation of the signals which are received/are to be transmitted via the transmitting/receiving device (11),
- a non-volatile memory unit (14) for storage of fixed and variable association information (15, 17, 31, 16, 18) which associates at least one remote control (20) with the base station (10) and allows the association to be checked, **characterized in that** the means (13) define the variable activation signal even before transmission of the search signal from the base station (10), and call it up only for the association process.

8. Base station according to Claim 7, **characterized in that** the non-volatile memory unit (14) is designed as a memory medium which can be programmed once and only once.

9. System comprising a remote control, which comprises
- a transmitting/receiving device (21) which is designed to receive search and activation signals and to emit contact and response signals,
- means (23) for evaluation/initiation of signals which have been received/are to be transmitted,
- and a non-volatile memory unit (24) for storage of association information (15, 25, 27, 31) which associates the remote control (20) with a base station (10), and also comprising a base station having
- a transmitting/receiving device (11) which is designed to emit search and activation signals and to receive contact and response signals from remote controls (20),
- means (13) for initiation/evaluation of the signals which have been received/are to be transmitted via the transmitting/receiving device (11),
- a non-volatile memory unit (14) for storage of fixed and variable association information (15, 17, 31, 16, 18) which associates at least one remote control (20) with the base station (10) and allows the association to be checked, **characterized in that** the means (13) define the variable activation signal even before transmission of the search signal from the base station (10) and call it up only for the association process.

10. System according to Claim 9, **characterized in that** the non-volatile memory unit (14) in the base station (10) is designed as a memory medium which can be programmed once and only once.

## Revendications

1. Procédé d'affectation d'une télécommande à une station de base, la station de base (10) émettant (108) un signal de recherche, la télécommande (20) renvoyant (112) un signal de contact en cas de concordance du signal de recherche avec un signal de référence mémorisé, et la station de base (10) émettant (122) ensuite un signal d'activation variable lors de chaque affectation pour vérifier l'appartenance à la télécommande,
**caractérisé en ce que**
le signal d'activation variable est déterminé (136) par la station de base déjà avant l'émission du signal de recherche et n'est appelé (104) que pour l'affectation.

2. Procédé selon la revendication 1,
**caractérisé en ce que**
la station de base (10) détermine (136) déjà avant l'émission du signal de recherche également le signal de réponse, par lequel la télécommande (20) associée doit répondre après la réception du signal d'activation variable.

3. Procédé selon la revendication 1,
**caractérisé en ce que**
la détermination du signal d'activation variable est effectuée respectivement après une affectation (126, 134) réussie d'une télécommande (20) à une station de base (10).

4. Procédé selon la revendication 1,
**caractérisé en ce qu'**
un nouveau signal d'activation variable est déterminé (136) lorsqu'un signal de réponse renvoyé par une télécommande (20) suite à un signal d'activation ne correspond pas au signal de réponse de consigne prédéterminé dans la station de base (10).

5. Procédé selon la revendication 1,
**caractérisé en ce que**
le signal de recherche est émis plusieurs fois successivement si aucun signal de contact n'est reçu suite au signal de recherche précédent.

6. Procédé selon la revendication 4,
**caractérisé en ce que**
le temps d'exécution lors de la nouvelle détermination du signal d'activation variable est prolongé par rapport au temps d'exécution minimum possible.

7. Station de base comprenant :
- un dispositif d'émission/de réception (11) configuré pour émettre des signaux de recherche et d'activation ainsi que pour recevoir des signaux de contact et de réponse de télécommandes (20),
- des moyens (13) pour initier/évaluer les signaux à émettre/à recevoir par le dispositif d'émission/de réception (11),
- une unité de mémoire non volatile (14) pour déposer des informations d'affectation (15, 17, 31, 16, 18) fixes et variables, qui affectent à la station de base (10) au moins une télécommande (20) et permettent la vérification de l'appartenance,
**caractérisée en ce que**
les moyens (13) déterminent le signal d'activation variable déjà avant l'émission du signal de recherche par la station de base (10) et ne l'appellent que pour l'affectation.

8. Station de base selon la revendication 7,
**caractérisé en ce que**
l'unité de mémoire non volatile (14) est un moyen de mémoire pouvant être programmé précisément une seule fois.

9. Système comprenant une télécommande contenant :
- un dispositif d'émission/de réception (21) configuré pour recevoir des signaux de recherche et d'activation ainsi que pour émettre des signaux de contact et de réponse, des moyens (23) pour évaluer/initier les signaux à recevoir/à émettre, et une unité de mémoire non volatile (24) pour déposer des informations d'affectation (15, 25, 27, 31), qui affectent la télécommande (20) à une station de base (10),
- une station de base comprenant un dispositif d'émission/de réception (11) configuré pour émettre des signaux de recherche et d'activation ainsi que pour recevoir des signaux de contact et de réponse de télécommandes (20), des moyens (13) pour initier/évaluer les signaux à émettre/reçus par le dispositif d'émission/de réception (11), et une unité de mémoire non volatile (14) pour déposer des informations d'affectation (15, 17, 31, 16, 18) fixes et variables, qui affectent à la station de base (10) au moins une télécommande (20) et permettent la vérification de l'appartenance,
**caractérisé en ce que**
les moyens (13) déterminent le signal d'activation variable déjà avant l'émission du signal de recherche par la station de base (10) et ne l'appellent que pour l'affectation.

10. Système selon la revendication 9,
**caractérisé en ce que**
l'unité de mémoire non volatile (14) de la station de base (10) est un moyen de mémoire pouvant être programmé précisément une seule fois.
